# EUROPÄISCHE PATENTSCHRIFT

(11) **EP 0 006 656 B1**
(45) Veröffentlichungstag und Bekanntmachung des Hinweises auf die Patenterteilung: **07.04.1982**
(21) Anmeldenummer: 79200311.3
(22) Anmeldetag: 16.06.1979
(51) Int. Cl.: E21B 10/32, E21C 41/00, E21B 4/00

(54) **Vorrichtung zur Gewinnung von Mineralien durch ein Bohrloch**
Device for winning minerals via a borehole
Dispositif pour l'extraction de minéraux par un trou de forage

(30) Priorität: 19.06.1978 NL 7806559
(43) Veröffentlichungstag der Anmeldung: 09.01.1980
(73) Patentinhaber: STAMICARBON B.V., NL-6167 AC Geleen (NL)
(72) Erfinder: Van Eek, Wouter Hugo, NL-2243 EE Wassenaar (NL)
(74) Vertreter: Stuffken, Jan

## Beschreibung

Die Erfindung betrifft eine Vorrichtung zur Gewinnung von Mineralien durch ein Bohrloch, die im wesentlichen aus an einem Bohrgestänge befestigten und gegenseitig gelenkig verbundenen Schüssen besteht, die in gestrecktem Zustand in das bereits bis zum abzubauenden Mineral niedergebrachte Bohrloch eingebracht werden und ferner aus Betätigungsmitteln besteht, mit deren Hilfe die Schüsse anschliessend in Zick-Zack-Stellung gebracht und in axialer Richtung hin- und herbewegt werden, während es an den Gelenken der Schüsse Gewinnungsmittel gibt, die das Mineral ausserhalb der Bohrlochwandung auflockern und mit Hilfe von Dickspühlung durch das Bohrloch abfürhen.

In der amerikanischen Patentschrift 3.961.824 wird ein Verfahren beschrieben, bei dem eine ähnliche Vorrichtung eingesetzt wird. Die dort beschriebene Vorrichtung zeigt allerdings unter bestimmten Einsatzbedingungen eine unzureichende Stabilität. Es lassen sich nicht stets sämtliche Kräfte gleichmäsig über die Gelenkstellen verteilen und ebensowenig ist es möglich, sämtliche Gelenkverbindungen in gleichem Grade durchbiegen zu lassen. Ausserdem ist durch die Anwesenheit eines Zugseils, mit dessen Hilfe die Schüsse in die Zick-Zack-Position gestellt werden, die Gefahr einer Beschädigung des Seils sehr gross. Ferner wird die Konstruktion durch Einsatz des Zugseils sehr kompliziert.

Aufgabe der vorliegenden Erfindung ist es denn auch, eine zweckmässigere Ausführungsform der Vorrichtung von der eingangs beschriebenen Art zu schaffen. Dies lässt sich erfindungsgemäss verwirklichen, wenn sich das Bohrgestänge fortsetzt in einer hydraulisch wirkenden Zylinder-Kolbenanordnung, die mit einer Hülse verbunden ist, in der sich die gegenseitig gelenkig verbundenen Schüssen befinden, welche eine oder mehrere Längsschlitze aufweist, durch die die Schüsse aus der Hülse hinausragen können, und die anschliessend durch mit der Hülse zusammenwirkenden Mittel die eine axiale Kraft auf die äusseren Schüssen ausüben, aus der Hülse ausgeklappt werden, in solcher Weise dass :
a) während der Gewinnung sich das Bohrgestänge in einer stationären Lage befindet ;
b) die Hülse durch hydraulische Wirkung der Zylinder-Kolbenanordnung in axialer Richtung hin und her bewegt wird und
c) die gegenseitig gelenkig verbundenen Schüsse durch Wirkung von mit der Hülse zusammenwirkenden Mitteln bis zu einer Begrenzung ausgeklappf werden, die durch Drehung des Bohrgestänges eingestellt werden kann.

Gemäss einer Ausführungsform gibt es drei Schüsse, die in gestrecktem Zustand in der Hülse untergebracht sind. Die Hülse ist dann an gegenüber liegenden Seiten mit Längsschlitzen versehen, durch die die drei Schüsse nach entgegengesetzten Seiten in Zick-Zack-Position versetzt werden können. Der mittlere Schuss hat einen in der Hülse axiale verschiebbaren Drehpunkt, so dass die entgegengesetzten Schüsse stets in gleichem Masse beidseitig der Hülse hinausragen. Die Schlitze erstrecken sich manchmal so weit, dass der mittlere Schuss fast senkrecht zur Hülse gebracht werden kann.

Die Hülse kann vorzugsweise rohrförmig ausgebildet sein und einen solchen Durchmesser aufweisen, dass das Rohr sogar bei Schrägbohrung leicht bis ans Ende der Bohrung geschoben werden kann. Die Schüsse haben eine solche Länge, dass in Zick-Zack-Position insgesamt der Abstand der Gelenke von der Achse der Hülse ein Vielfaches des Hülsendurchmessers beträgt. Diesen Abstand kann ggf. schwanken und den Durchmesser der Hülse um einiges aber auch um 20 m oder noch mehr übersteigen.

Die Gewinnungsmittel zum Auflockern des Minerals, können, wie aus US-A-3.961.824 bekannt, aus an den Gelenkverbindungen der Schüsse angebrachten Meisseln bestehen. Weil zur Abführung des losgelösten Minerals durch das Bohrloch Spülflüssigkeit erforderlich ist, sind an den Gelenkstellen vorzugsweise aus der US-A-3.961.824 ebenfalls an sich bekannte Düsen angeordnet, die das Material durch Strahlrohrwirkung bearbeiten. So lässt sich Steinkohle ziemlich leicht mittels Flüssigkeitsstralen auflockern.

Die Erfindung kennzeichnet sich dadurch, dass die Gewinnungsmittel zum Auflockern eines Minerals aus Flüssigkeitsdüsen bestehen, die dicht bei den Gelenkverbindungen oder auf den Gelenkstellen der Schüsse angebracht sind und zwar derart, dass der Flüssigkeitsstrahl von der Hülse weggerichtet ist. Es liegt nahe, die Flüssigkeit durch die Schüsse hindurch zu den Düsenteilen zu führen. Die Schüsse sind dazu hohl ausgebildet. Es empfehlt sich, die Flüssigkeit nicht durch die Gelenke zu führen, die in diesem Falle eine komplizierte Konstruktion haben müssen und sich somit leicht verstopfen können. Die Gelenke sind vorzugsweise als völlig geschlossenen Kugellager ausgeführt. Damit die durch die Schüsse hindurchströmende Flüssigkeit trotzdem die Gelenkverbindungen passieren können, werden flexible Hochdruckschläuche benutzt. Die Schläuche sind an der Innenseite der Gelenke angeordnet, damit sie nicht leicht beschädigt werden.

Weil die im Mineral gebildeten Rinnen gewöhnlich weniger hoch sind als das Bohrloch, bleibt die Hülse im ursprünglichen Bohrloch fixiert. Es kann geschehen, dass eine solche Menge Mineral weggenommen wird, dass die Hülse nicht mehr stabil im so entstandenen Raum liegt. Die Reaktionskräfte der Spritzdüsen greifen in der Weise an, dass auf die Vorrichtung ein Moment einwirkt, das in diesem Falle unzureichend aufgegangen wird. Manchmal hat die Anwendung von nur zwei Schüssen den Vorzug, die sich in gestrecktem Zustand in der in das Bohrloch hineinpassende Hülse befinden und weist die Hülse nur einen einzigen Längsschlitz auf, durch den die zwei Schüsse hinausragen können. In diesem Fall bedient man sich nur eine einzigen Düse oder eines Düsensatzes und wird nur an einer Seite des Bohrlochs eine Rinne angebracht. Die Hülse stützt sich ganz an der nicht bearbeiteten Bohrlochwandung. Auch auf andere Weise, z.B. mit Hilfe einer im Bohrloch angebrachten Führung lassen sich ungewünschte Reaktionskräfte abfangen.

Die mit der Hülse zusammenwirkenden Mittel, die die äusseren Schüsse axial beanspruchen können, bestehen aus einem mit der Hülse zusammenwirkenden hydraulisch bewegten Tauchkolben, der über eine Gelenkverbindung eine axiale Kraft auf den dem Bohrgestänge zugewandten Schuss ausübt, wobei der letzte - vom Bohrstänge abgewandte - Schuss sich gelenkig auf das Hülsenende abstützt.

Es ist notwendig der Grösse der Ausschwenkbewegung der Schüsse zu beherrschen. Dies lässt sich auf einfache Weise verwirklichen, wenn der Tauchkolben gegen eine Büchse abgedichtet ist, die mit dem unteren Teil des Bohrgestänges verschraubt werden kann, wobei der Gang des Schraubengewindes dem der Verbindungen des Bohrgestänges entgegengesetzt ist, die Büchse drehbar gegenüber Hülse und Schüssen gelagert ist, und ein Anschlag an der Büchse die Hublänge des Tauchkolbens in bezug auf die Büchse begrenzt. Es versteht sich, dass der Tauchkolben hohl ausgebildet sein muss, damit Flüssigkeit durch das Bohrgestänge hindurch zu den Schüssen strömen kann. Der Tauchkolben, der durch die Wirkung des Flüssigkeitsdrucks zu den Schüssen hin verlagert wird, übt dabei einen axialen Druck auf diese Schüsse aus. Hierdurch werden die Schüsse ausgeschwenkt. Der Hublänge des Kolbens ist aber durch den Anschlag an der Büchse begrenzt. Wird die Büchse durch Verdrehung des Bohrgestänges axial verstellt so verschiebt sich gleichzeitig der Anschlag, wobei sich auch der Ausschwenkwinkel der Schüsse ändert.

Die Rinnen bilden sich durch die Wirkung der Wasserstrahlen und durch Hin- und Herbewegung des Bohrgestänges. Die am Gestänge befestigte Hülse mit den ausgeschwenkten Schüssen bewegt sich demzufolge im mineralen Gebirge hin und her und es bilden sich durch die Wirkung der Wasserstrahlen lange Rinnen zu beiden Seiten des Bohrlochs (oder in besonderen Fällen, wie schon besprochen, an nur einer Seite des Bohrlochs).

Das wichtigste Element der Erfindung im Vergleich zum wesentlichen Inhalt der amerikanischen Patentschrift 3.961.824 ist die Anwendung der Hülse mit mehrfacher Funktion und zwar:
1. die ausschwenkbaren Schüsse werden auf gleicher Ebene gehalten und die auf die Gelenkverbindungen wirkenden Kräfte werden verringert ;
2. die zur Ausschwenkung der Schüsse erforderliche axiale Kraft wird übertragen ;
3. die Grösse der Schwenkbewegung dieser Schüsse kann begrenzt werden ;
4. die Vorrichtung bleibt im Betrieb gut ausgerichtet ;
5. die axiale Hin- und Herbewegung der Gewinnungsvorrichtung wird mit Hilfe einer unter dem Bohrgestänge angeordneten hydraulischen Zylinder-Kolbenanordnung hervorgerufen. Dazu wird der mit der obengenannten Büchse zusammenwirkende Teil am Ende des Bohrgestänges, als Zylinder ausgebildet und zwar in der Weise, dass dieser Teil des Bohrgestänges die Zylinderwand und der mit der Büchse zusammenwirkende unter Teil des Bohrgestänges mit seinem oberen Ende den Kolben bildet, dessen Öffnung zum Durchgang der Schüsse gross genug ist. Indem man den Flüssigkeitsdruck im ringförmigen Raum zwischen Bohrlochwandung und Bohrgestänge abwechselnd erhöht und erniedrigt, bzw. den Flüssigkeitsdruck im Bohrgestänge gleichzeitig herabsetzt bzw. steigert, lassen sich Kolben und mithin Büchse und Hülse über eine Länge hin- und herbewegen, die der wirksamen Länge des Zylinders entspricht. Eine grosse Länge, z.B. in der Grössenordnung von einigen zehn Metern, bringt keine Probleme mit sich.

Die Erfindung wird anhand einer Zeichnung erläutert. Es zeigen :
Fig. 1 einen Querschnitt der Hülse, in der sich die Schüsse mit Düsen in gestrecktem (zusammengeklapptem) Zustand befinden ;
Fig. 2 den gleichen Querschnitt, jetzt aber mit den Schüssen in Zick-Zack-Stellung (ausgeschwenkt) ;
Fig. 3 einen Längsschnitt der hydraulischen Vorschubvorrichtung für die Schürse ;
Fig. 4 einen Längsschnitt der Zylinder-Kolbenanordnung am Ende des Bohrgestänges ;
Fig. 5 einen Schnit durch die ganze Vorrichtung.

Fig. 1 zeigt ein Bohrgestänge 1 in einem nicht weiter gezeichneten Bohrloch. Der untere Teil 2 des Bohrgestänges besteht aus einem anhand von Fig. 3 näher zu beschreibenden einstellbaren hydraulischen Vorschubmechanismus mit Tauchkolben 3. Dieser Vorschubmechanismus ist drehbar mit der rohrförmigen Hülse 5 verbunden, die das Gestell der Gewinnungsvorrichtung bildet. Diese Hülse 5 hat Längsschlitze 6 und 7, die einander gegenüber und zugleich in der Längsrichtung der Hülse 5 in bezug auf einander versetzt angeordnet sind. Durch diese Schlitze 6 und 7 hindurch können die drei Schüsse 8, 9 und 10 ausgeschwenkt werden. Die Länge der Schüsse 8 und 10 beträgt in diesem Beispiel etwa die Hälfte von der des Schusses 9. Schuss 9 hat in der fixen Axialführung 9' verschiebbare Gelenkverbindungen 9", welche als Stifte zu beiden Seiten des zugehörigen Schusses 9 ausgebildet sind. Die Mitte dieses Schusses, bezogen auf die Hülse 5, bleibt dadurch fixiert. Schuss 8 ist bei 4 gelenkig mit Tauchkolben 3 verbunden ; Schuss 10 stützt sich bei 12 gelenkig auf Endteil 11 der Hülse 5 und die Schüsse 8, 9 und 10 sind durch Gelenkverbindungen 13 und 14 aneinander angeschlossen. An oder nahe an den Gelenkstellen 13 und 14 sind Düsen oder Düsensätze 15 und 16 in der Weise angeordnet, dass der aus diesen Düsen austretende Flüssigkeitsstrahl möglichst senkrecht von der Hülse 5 weg gerichtet ist.

Hülse 5 und alle Zubehörteile werden mit Hilfe des Bohrgestänges 1 zur Gewinnung von Mineral (z.B. Steinkohle) in das Bohrloch eingebracht. Die Schüsse 8, 9 und 10 sind dann in der Hülse 5 zusammengeklappt (siehe Fig. 1). Jetzt wird durch Bohrstänge 1, Tauchkolben 3 und Schüsse 8 und 9 Flüssigkeit unter hohem Druck den Düsen 15 und 16 zugeführt. Gleichzeitig wird die Hülse 5 durch die auf- und abwärtsgerichtete Bewegung des Gestänges 1 hin- und herbewegt. Durch die Wirkung der aus den Düsen 15 und 16 austretenden Flüssigkeitsstrahlen wird Material aus der Bohrlochwandung losgelöst, so dass beidseitig des Bohrlochs untiefe Rinnen entstehen. Anschliessend werden durch Steuerung des Vorschubmechanismus und die Wirkung des Tauchkolbens 3 die Schüsse 8, 9 und 10 in die in Fig. 2 dargestellte Zick-Zack-Stellung gebracht. Die Schüsse befinden sich schon teilweise in den gebildeten Rinnen. Diese werden anschliessend durch Auflockerung neuen Materials unter gleichzeitiger Hin- und Herbewegung der Hülse 5 weiter vertieft. Dieser Vorgang wird so lange wiederholt, bis der Schuss 9 einen ziemlich grossen Winkel zur Hülse bildet ; die maximale Rinnenbreite ist dann erreicht. Die Rinnenlänge wird bedingt durch die Hublänge der Hülse 5 und ferner durch die Möglichkeiten des Mechanismus zur Bewegung des Bohrgestänges 1. Das aufgelockerte Material wird zusammen mit der Flüssigkeit aus den Düsen 15 und 16 durch den ringförmigen Raum des Bohrlochs abgeführt.

Die Schüsse 8, 9 und 10 können als eine Einheit entfernt werden. Dazu bedient man sich des in Fig. 3 dargestellten Fangkopfes 20 auf dem Tauchkolben 3, mit dessen Hilfe der ausschwenkbare Teil völlig mit Hilfe einer durch das Rohrgestänge eingebrachten Einfangvorrichtung unter Benutzung eines Seiles hinausgezogen wird. Gleiches geschieht beim Zurückgewinnen der hochziehbaren Kernrohre, ohne dass dabei die Drehbohrgestänge aus dem Bohrloch entfernt werden.

Flg. 3 zeigt eine mögliche Ausführungsform eines einstellbaren hydraulischen Vorschubmechanismus für die ausschwenkbaren Schüsse 8, 9 und 10. Die Hülse 5 ist bei 21 drehbar an den unteren Teil 22 des Bohrgestänges 1 oder einen entsprechenden Teil (40) angeschlossen. Dieser Teil 22 ist an der Innenseite mit linkem Schraubgewinde 23 mit grosser Ganghöhe ausgestattet. Dieses Gewinde arbeitet mit entsprechendem Schraubengewinde 24 der Büchse 25 zusammen. In der Büchse 25 kann sich der Tauchkolben 3 axial bewegen. Dieser Tauchkolben ist mit einem oder mehreren 0-Ringen 26 gegen die Büchse abgedichtet. Ausserdem ist der Kolben 3 gelenkig mit dem ausschwenkbaren Schuss 8 verbunden, wie in den Fig. 1 und 2 gezeigt wird. Wird der Tauchkolben 3 (mit noch geschlossenen Überdruckventil 27) durch das Böhrgestänge 1 mit Flüssigkeitsdruck beaufschlagt, so bewegt er sich in Richtung der Schüsse 8, 9 und 10, die dadurch ausschwenken. Sie schwenken so weit aus, bis der Tauchkolben 3 mit Kragen 28 an den Rand 29 der Büchse 25 aufprallt. Durch die Zunahme des Flüssigkeitsdrucks wird sich Ventil 27 öffnen, so dass die Flüssigkeit durch Tauchkolben 3 und die Schüsse 8 und 9 Zutritt zu den Düsen 15 und 16 hat. Die ganze Vorrichtung wird anschliessend hin- und herbewegt, wobei sich die schon genannten Rinnen bilden oder bestehende Rinnen vergrössert werden.

Um die Schüsse 8, 9 und 10 noch weiter ausschwenken zu können, werden Bohrgestänge 1 und somit auch Teil 22 nach rechts gedreht. Die Büchse 25 kann sich nicht mitdrehen. Der Tauchkolben 3 ist nämlich einseitig gelenkig mit den Schüssen 8, 9 und 10 verbunden. Diese Schüsse sind in der entstandenen Rinnen fixiert. Der Tauchkolben 3 kan also auch nicht drehen. Der Keil 30 von der Büchse 25, die in einer Keilnute 31 des Tauchkolbens 3 mit diesem Kolben zusammenwirkt, sorgt dafür, dass auch die Büchse 25 sich nicht drehen kann. Das Drehen des Bohrgestänges 1 hat zur Folge, dass die Büchse 25 mit Hilfe des Schraubengewindes 24 zur Hülse 5 hin verschoben wird. Der Anschlag 29 verschiebt sich gleichfalls und der Kolben 3 kann sich weiter zur Hülse 5 hin bewegen, so dass die Schüsse 8, 9 und 10 auch weiter ausschwenken.

Der Tauchkolben 3 ist mit einem Fangkopf 20 ausgestattet, damit dieser und die Schüsse auf die bereits genannte Weise aus dem Bohrloch entfernt werden können. Der Kopf 20 hat eine Durchlassöffnung 32 für die Flüssigkeit.

Die axiale Hin- und Herbewegung der Hülse 5 wird durch eine hydraulische im Bohrgestänge 1 angebrachte Zylinder-Kolbenanordnung verwirklicht. Der betreffende Mechanismus ist in Fig. 4 dargestellt. Teil 40 des unteren Bohrgestänges 1 ist jetzt nicht mehr unmittelbar an das Bohrgestänge 1 angeschlossen, sondern wird mit seinem oberen Kolbenartigen Ende 50 in diesem Gestänge untergebracht. Jetzt kann der ringförmige Raum 48 zwischen den O-Ringen 41 und 42 als hohler hydraulischer Zylinder für den Kolben 50 dienen. Die aus den Teilen 50 und 40, Hülse 5, Büchse 25, Tauchkolben 3 und den Schüssen 8, 9 und 10 bestehende Gewinnungsvorrichtung, stützt sich auf den unteren Anschlag 43 mittels Anschlag 44 ab. Durch Steigerung des Drucks im ringförmigen Raum öffnet sich das Rückschlagventil 45. Die hineinströmende Flüssigkeit wird die Gewinnungsvorrichtung in ihrer gesamtheit nach oben drücken und vom Anschlag 46 zurückgehalten werden. Anschliessend wird durch Steigerung des Flüssigkeitsdrucks im Bohrgestänge 1, also während des Austritts der Flüssigkeit aus den Düsen an den ausgeschwenkten Schüssen, die ganze Vorrichtung sich in entgegengesetzter Richtung bewegen. Die Flüssigkeit wird den Raum 48 durch die schmale Öffnungen in den Düsen langsam verlassen, bis der Kolben 50 der am oberen Ende des Teiles 40 angeordnet ist durch die Anschläge 44 und 46 abgestoppt wird. Infolge Druckwirkung und Reibung zwischen beiden Anschlägen kann sich Teil 40 mit dem Bohrgestänge 1 herumdrehen, wodurch wie schon gesagt die Schüsse 8, 9 und 10 sich weiter ausschwenken können. Der leergedrückte Raum 48 kann sich wieder füllen, wenn der Druck im Rohrgestänge abgelassen wird und der im ringförmigen Raum wieder zunimmt, wodurch zuerst die ausgeschwenkten Schüsse in die gestreckte Position versetzt werden und danach die Feder des Rückschlagventils 45 so stark eingedrückt wird, dass sich das Ventil öffnet und Flüssigkeit erneut in den Raum 48 einfliesst. Diese Anfangssituation wurde bereits oben erwähnt.

Der Bewegungsmechanismus und die Gewinnungsvorrichting bilden konstruktiv eine Einheit, wie Fig. 5 zeigt. Obwohl in dieser Anmeldung ausschliesslich von der Auflockerung des Materials durch die Düsenwirkung einer Flüssigkeit gesprochen wird, ist der gleichzeitige Gebrauch von Meisseln keineswegs ausgeschlossen. Es versteht sich, dass weiter noch Mittel vorgesehen sind, die Position der Schlitze in der Hülse orientieren zu können. Hierfür können bekannte Mittel und Konstruktionen aus der Ölindustrie angewandt werden.

### Einsatz der Gewinnungsvorrichtung

Von der Tagesoberfläche aus wird mit Hilfe eines schräg stehenden Bohrturms ein 56 cm grosses Bohrloch im Streichen unter einem Winkel von 30° niedergebracht. In einer Teufe von 230 m wird ein 40,6 cm grosses Standrohr einbetonniert. Im Streichen wird ein 37,5 cm grosses Loch gebohrt und die Neigung des Bohrlochs wird alle 30 m um 2 Grad vergrössert, wobei moderne Schrägbohrgeräte eingesetzt werden. In einer Teufe von 600 m unter der Tagesoberfläche und horizontal 700 m von der Mündung des Bohrlochs entfernt wird eine Bohrlochneigung von 80° erreicht. In dieser Teufe wird ein 1 m mächtiges Flöz angebohrt mit einer Neigung von ca. 10°, entsprechend dem Streichen des Bohrlochs. Man zementiert jetzt ein 27,3 cm langes Auskleidungsrohr und führt die Bohrung weiter in Richtung des Flözneigung. Es kann z.B. zum Bohren der Kohle in einer Flözlänge von 1 000 m ein 24,8 cm grosser und mit Düsenteilen ausgestatteter Meissel eingesetzt werden. Weil sich Steinkohle im allgemeinen leichter durch Spritzen lockern lässt als das Liegendgestein, wird der Meissel vorzugsweise genau dem Flözeinfallen folgen. Meistens kann man das Flöz nach etwaigen Störungen mit Hilfe der bekannten Schrägbohrungsgeräte wieder zurückfinden.

Es wird jetzt ein 21,9 cm grosses Führungsrohr mit Hilfe von 11,4 cm grossen Drehbohrrohren bis ans Ende des 1 000 m langen Gewinnungsraums eingebracht. Angenommen, man will jetzt eine 20 m breite Rinne machen. Zur Bildung und Ausweitung dieser Rinne benutzt man eine Reihe von erfindungsgemässen Vorrichtungen mit in Länge zunehmenden Schüssen. Bei diesem Rechenbeispiel wird ausschliesslich die letzte Phase in Betracht gezogen, wo die Rinne von 10 auf 20 m ausgeweitet wird. Die Hülse 5 hat einen Aussendurchmesser von 14 cm. Der Kolben 50 hat einen Aussendurchmesser von 11,4 cm. Das an den 11,4 cm grossen Drehbohrrohren befestigte Bohrgestänge 1 besteht aus einem 17,8 cm grossen « extreme line » Auskleidungsrohr. Wenn die Schüsse 8, 9 und 10 maximal unter einem Winkel von 60° in bezug auf einander ausschwenken können, beträgt die Länge des längsten schwenkbaren Schusses 23 m und die der kürzeren schwenkbaren Schüsse 11,50 m.

Zur Montage der Düsenteile dienen Aufsätze, die möglichst dicht bei jeder der zwei ausragenden Gelenkstellen auf dem schwenkbaren Schuss angebracht sind. Jeder Aufsatz hat sieben in einem Bogen angeordnete Düsen mit einem Querschnitt von je 3 mm. Bei einem Druckgefälle der Flüssigkeit von 20 MPa wird eine Reaktionskraft von 970 N ausgelöst. Die effektive Reaktionskraft wird dann infolge der bogenweisen Anordnung Dreiviertel von 970 N = 735 N je Aufsatz betragen. Die Düsen sind in der Weise im Aufsatz zu montieren, dass sie möglichst nahe am Stoss liegen. Um ein Druckgefälle von 20 MPa erreichen zu können, wird eine Menge von 1,1 m³ Wasser je Minute umgewälzt.

Die hydraulische Leistung der Düsen gegen dem Kohlenwand beträgt ca. 365 kW. Die Druckverluste im Bohrgestänge betragen ca. 1,0 MPa und 0,05 MPa im ringförmigen Raum. Die turbulente Strömung im ringförmigen Raum ist in der Lage, Kohleteilchen von 2 cm Durchmesser noch hochzufördern, so dass der Abtransport des aufgelockerten Materials keine Schwierigkeiten bereitet. Die erforderliche Leistung für das Ausschwenken der Schüsse (8-10) wird von der Flüssigkeit geliefert ; ein Zugseil, wie in der genannten amerikanischen Patentschrift erwähnt, erübrigt sich also. Der Energiebedarf entspricht dem in einer traditionellen Kohlenzeche zu verzeichnenden Energieaufwand.

Die auf die Schüsse wirkenden Kräfte lassen sich anhand der Reibungswiderstandszahl zwischen Flöz und Schüssen berechnen. Angenommen diese Zahl beträgt 0,4. Wenn im Falle einer Neigung von 10° das Gewicht der Vorrichtung die Reibung teilweise zu beheben vermag, lässt sich berechnen, ob die Schüsse einer Druck-oder einer Zugkraft ausgesetzt sind. Es zeigt sich nun, dass der untere Schuss im dem Augenblick, wo er zu arbeiten anfängt, d.h. bei einer Rinnenbreite von 10 m, einer Druckwirkung von 755 N ausgesetzt ist. Auf diesen Schuss wirkt ein Druck von 176 N, wenn die Rinne 20 m breitgeworden ist. Weil ein 11,50 m langer Schuss vor Erreichung des Knickpunktes eine Druckkraft von 20,6 KN aufzufangen vermag, sind Druckkräfte von dieser Grösse selbstverständlich akzeptierbar. Auf den zweiten und längsten schwenkbaren Schuss wirkt im Falle einer 10 m breiten Rinne ein Druck von 1167 N. Bei einer 20 m breiten Rinne beträgt die Druckwirkung immerhin noch 814 N. Schliesslich hat der obere Schuss im Falle einer 10 m breiten Rinne ein Druck von 1 285 N und bei einer 20 m breiten Rinne ein Druck von 471 N aufzufangen. Es ist aber auch möglich, den Reibungskoefizienten zu erniedrigen, z.B. durch Anbringen einer Zinkschicht auf die ausschwenkbaren Stahlschüsse oder durch Benutzung von Kunststoffen oder anderen Mitteln, die eine Verringerung der Reibung bewirken. Ein zusätzlicher Vorteil dabei ist, dass die ausschwenkbaren Schüsse einem geringeren Verschleiss unterliegen.

Es ist auch festgelegt, wie schnell die hydraulische Zylinder-Kolbenanordnung die Gewinnungsvorrichtung zurückbewegt. Angenommen, es wirkt ein Überdruck von 20 MPa auf die Vorrichtung in diesem Fall wird der Druck in der Zylinder-Kolbenanordnung etwas über 40 MPa liegen. Bei Anwesenheit von 3 Austrittsöffnungen (49) von je 1,2 mm Durchmesser wird sich die Vorrichtung mit einer Geschwindigkeit von 10 cm/sec am Stoss entlangbewegen. Dies bedeutet im Falle eines 18 m langen Zylinders, dass die Vorrichtung diese Länge von 18 m in drei Minuten bewältigt. Die Vorrichtung kann mit Überdrucken im ringförmigen Raum von 1 bis 2 MPa in die Anfangsposition zurückgebracht werden.

Schliesslich sei noch bemerkt, dass bei der Kohlegewinnung ein Druckgefälle in den Düsen in der Grössenordnung von 20 MPa zu bevorzugen ist. Der effektive Abstand kann das Vier- bis Zwölffache der Düsendurchmesser betragen, d.h. ca. 1,2 bis 3,6 cm. Ausserdem wird sich bei solchen Abständen die Strömung am Stoss gegenüber den Düsen zu 100 % und in der Mitte der Düsen zu 75 % verringern, was zum Auflockern des Minerals ausreicht.

## Patentansprüche

1. Vorrichtung zur Gewinnung von Mineralien durch ein Bohrloch, die im wesentlichen aus an einem Bohrgestänge (1) befestigten und gegenseitig gelenkig verbundenen Schüssen (8, 9, 10) besteht, die in gestrecktem Zustand in das bereits bis zum abzubauenden Mineral niedergebrachte Bohrloch eingebracht werden und ferner aus Betätigungsmitteln (3, 5) besteht, mit deren Hilfe die Schüsse (8,9,10) anschliessend in Zick-Zack-Stellung versetzt und In axialer Richtung hin- und herbewegt werden, während es an den Gelenken (13, 14) der Schüsse (8, 9, 10) Gewinnungsmittel gibt, die das Mineral ausserhalb der Bohrlochwandung auflockern und mit Hilfe von Spühlung durch dasselbe Bohrloch abführen, dadurch gekennzeichnet, dass sich das Bohrgestänge (1) fortsetzt in einer hydraulisch wirkenden Zylinder-Kolbenanordnung (1, 48, 50) die mit einer Hülse (5) verbunden ist, in der sich die gegenseitig gelenkig verbundenen Schüssen (8, 9, 10) befinden, welche eine oder mehrere Längsschlitze (6, 7) aufweist, durch die die Schüsse (8, 9, 10) aus der Hülse (5) hinausragen können, und die Schüsse anschliessend durch mit der Hülse (5) zusammenwirkenden Mittel (3, 20-31), die eine axiale Kraft auf die äusseren Schüsse ausüben, aus der Hülse (5) ausgeklappt werden, in solcher Weise dass :
a) während der Gewinnung sich das Bohrgestänge (1) in einer stationären Lage befindet ;
b) die Hülse (5) durch hydraulische Wirkung der Zylinder-Kolbenanordnung (1, 48, 50) in axialer Richtung hin und her bewegt wird und
c) die gegenseitig gelenkig verbundenen Schüsse (8, 9, 10) durch die Wirkung von den mit der Hülse (5) zusammenwirkenden Mitteln (3, 20-31) bis zu einer Begrenzung (28, 29) ausgeklapptwerden, die durch Drehung des Bohrgestänges (1) eingestellt werden kann.

2. Vorrichtung gemäss dem Anspruch 1, dadurch gekennzeichnet, dass es drei Schüsse (8, 9, 10) gibt, die sich in gestreckten Zustand in der Hülse (5) befinden.

3. Vorrichtung gemäss den Ansprüchen 1 und 2, dadurch gekennzeichnet, dass der mittlere Schuss (9) einen in der Hülse (5) axial verschiebbaren Drehpunkt (9") aufweist.

4. Vorrichtung gemäss den Ansprüchen 1-3, dadurch gekennzeichnet, dass die Hülse (5) rohrförmig ausgebildet ist.

5. Vorrichtung gemäss den Ansprüchen 1-4, dadurch gekennzeichnet, dass die Schüsse (8, 9, 10) eine solche Länge haben, dass in Zick-Zack-Stellung der Abstand ihrer Gelenke (13, 14) von der Achse der Hülse ein Vielfaches des Hülsendurchmessers (5) beträgt.

6. Vorrichtung gemäss den Ansprüchen 1-5, dadurch gekennzeichnet, dass die Mittel zum Auflockern des Minerals aus an den Gelenkstellen (13, 14) angebrachten Düsen (15, 16) bestehen, die in der Weise angeordnet sind, dass der Flüssigkeitsstrahl von der Hülse (5) weg gerichtet ist, und daß die Schüsse (8, 9, 10) hohl sind und in Flüssigkeitsverbindung miteinander stehen.

7. Vorrichtung gemäss Anspruch 1, dadurch gekennzeichnet, dass es zwei Schüsse gibt, die sich im gestrecktem Zustand in der Hülse (5) befinden und die Hülse einen einzigen Langsschlitz aufweist.

8. Vorrichtung gemäss den Ansprüchen 1-7, dadurch gekennzeichnet, dass die mit der Hülse (5) zusammenwirkenden Mittel (3, 20-31), die die äusseren Schüsse (8, 10) in axialer Richtung mit Druck beaufschlagen können, aus einem mit der Hülse (5) zusammenwirkenden hydraulisch bewegten Tauchkolben (3) bestehen, der über eine Gelenkverbindung (4) einen axialen Druck auf den dem Bohrgestänge (1) zugewandten Schuss (8) ausübt, während sich der letzte - vom Bohrgestänge - abgewandten Schuss (10) gelenkig auf das Ende (11) der Hülse (5) abstützt.

9. Vorrichtung gemäss den Ansprüchen 1-8, dadurch gekennzeichnet, dass der Tauchkolben (3) gegen eine Büchse (25) abgedichtet ist, die durch ein Schraubgewinde (24) mit dem unteren Teil des Bohrgestänges (1) zusammenwirkt, wobei der Gang dieses Schraubgewindes (24) dem der Verbindungen des Bohrgestänges (1) entgegengesetzt ist, während die Büchse (25) drehbar in bezug auf die Hülse (5) der Schüsse angeordnet ist, und ein Anschlag (29) auf der Büchse (25) die Hublänge des Tauchkolbens (3) in bezug auf die Büchse (25) begrenzt.

10. Vorrichtung gemäss Anspruch 1, dadurch gekennzeichnet, dass die hydraulische Zylinder-Kolbenanordnung durch das untere Ende des Bohrgestänges (1), das als Zylinderwand dient, und durch den als Kolben dienenden Teil (50) gebildet wird, wobei zwischen diesem Kolben (50), der das obere Ende des unteren Bohrgestängeteiles (40) bildet, und dem als Zylinderwand dienenden unteren Ende des Bohrgestänges (1) ein Zylinderraum (48) besteht, dass Mittel zur Bewegung des Kolbens (50) vorgesehen sind, und zwar in dem Sinne, dass der Flüssigkeitsdruck im Bohrgestänge (1) bzw. im ringförmigen Raum zwischen Bohrgestänge und Bohrlochwandung abwechselnd erhöht und erniedrigt wird, wobei Mittel (45) und (49) vorhanden sind, um die Flüssigkeit dem Zylinderraum (48) zuzuführen und wieder aus diesem Raum abzuführen.

## Claims

1. Apparatus for extracting minerals through a borehole, consisting essentially of sections (8, 9, 10) connected to a drill pipe string (1) and pivotally jointed to each other, which, in straight position, are inserted in the hole already drilled into the mineral deposit to be recovered, and of actuation means (3, 5) which dispose the sections (8, 9, 10) in zig-zag position and subsequently reciprocate them in axial direction, with, at the joints (13, 14) of the sections (8, 9, 10) means for loosening the mineral outside the wall of the borehole and removing it with the aid of a flushing liquid, this apparatus being characterized in that the drill pipe string (1) has a continuation forming a hydraulically operated cylinder-plunger assembly (1, 48, 50) connected with a sleeve (5) in which the pivotally jointed sections (8, 9, 10) are contained, this sleeve having one or more lateral slots (6, 7) through which the sections (8, 9, 10) can project outside the sleeve (5), and in that the sections are disposed in zig-zag fashion, so as to project outside the sleeve (5), by means (3, 20-31) cooperating with the sleeve (5) and exerting an axial force on the end sections, in such a way
a) during the recovering of the mineral, the drill pipe string (1) is in a stationary position ;
b) the sleeve (5) is reciprocated in axial direction by the hydraulic action of the cylinder-plunger assembly (1, 48, 50) ; and
c) the pivotally jointed sections (8, 9, 10) are projected, by the action of the means (3, 20-31) cooperating with the sleeve (5), to a limit position (28, 29) that can be adjusted by turning the drill pipe string (1).

2. Apparatus according to claim 1, characterized in that there are three sections (8, 9, 10), which, in the straight position, are contained within the sleeve (5).

3. Apparatus according to claims 1 and 2, characterized in that the middle section (9) has a swivel point (9") that can move in axial direction within the sleeve (5).

4. Apparatus according to claims 1-3, characterized in that the sleeve (5) is in the shape of a tube.

5. Apparatus according to claims 1-4, characterized in that the sections (8, 9, 10) are of such length that, when they are in zig-zag position, the distance between their joints (13,14) and the axis of the sleeve (5) is a multiple of the diameter of the sleeve (5).

6. Apparatus according to claims 1-5, characterized in that the means for loosening the mineral consist of nozzles (15, 16) so attached at the joints (13, 14) that the jet of liquid is directed away from the sleeve (5), and in that the sections (8, 9, 10) are hollow and are so connected as to allow the passage of liquid from one to another.

7. Apparatus according to claim 1, characterized in that there are two sections, which, in the straight position, are contained within the sleeve (5), and in that the sleeve has one lateral slot.

8. Apparatus according to claims 1-7, characterized in that the means (3, 20, 31) cooperating with the sleeve (5), which are capable of building up an axially-directed pressure in the extreme sections (8, 10), consist of a hydraulically operated plunger (3) cooperating with the sleeve (5), with plunger, through a pivot (4), exerts an axial pressure on the section (8) closest to the drill pipe string (1), with the final section (10) - the one farthest from the drill pipe string - being supported pivotally on the end (11) of the sleeve (5).

9. Apparatus according to claims 1-8, characterized in that the pluger (3) is sealed against a bush (25) which cooperates with the lower part of the drill pipe string (1) by means of screw thread (24), with the thread (24) of this bush turning in the direction opposite to that in which the thread of the connections of the drill pipe string (1) turns, and the bush (25) being capable of turning in relation to the sleeve (5) containing the sections, and with a stop (29) on the bush limiting the stroke of the plunger (3) relative to the bush (25).

10. Apparatus according to claim 1, characterized in that the hydraulic cylinder-plunger assembly is formed by the lower end of the drill pipe string (1), as the cylinder wall, and by a part (50) as the plunger, with there being a cylinder space (48) between this plunger (50), which forms the upper end of the lower section (40), and the lower end of the drill pipe string (1), which forms the cylinder wall ; in that there are means for moving the plunger (50) by alternately raising and lowering relative to each other the liquid pressure in the drill pipe string (1) and the liquid pressure in the annular space between the drill pipe string and the wall of the borehole ; and In that there are further means (45) and (49), to supply the liquid to and discharge it from the cylinder space (48).

## Revendications

1. Dispositif pour extraire des minéraux moyennant un trou de forage, composé essentiellement de segments (8, 9, 10) reliés en charnière l'un par rapport à l'autre et fixé à un jeu de tubes (1), lesquels segments sont introduits, à l'état étiré, dans le trou déjà foré jusqu'aux minéraux à abattre, et puis de moyens (3, 5) à l'aide desquels les segments (8, 9, 10) peuvent être placés en zig-zag et mis dans un mouvement de va-et-vient en direction axiale, alors que les points de charnière (13, 14) des segments (8, 9, 10) sont pourvus de moyens qui abattent les minéraux en dehors de la paroi du trou de forage et les évacuent à l'aide de liquide par le même trou de forage, caractérisé en ce que le jeu de tubes (1) se prolonge jusque dans un dispositif de cylindre à piston plongeur hydraulique (1, 48, 50) qui est relié à une douille (5) contenant les segments reliés en charnière l'un par rapport à l'autre (8, 9, 10), laquelle douille est munie d'une de plusieurs rainures longitudinales (6, 7) permettant aux segments (8, 9, 10) de sortir de la douille (5) alors que les segments peuvent ensuite se déployer sous l'action des moyens (30, 31) coopérant avec la douille (5) et exerçant une force axiale sur les segments extérieurs, de telle façon que :
a) le jeu de tubes (1) se trouve pendant l'extraction dans une position stationnaire ;
b) la douille (5) est mise dans un mouvement de va-et-vient sous l'influence de l'action hydraulique du dispositif de cylindre à piston plongeur (1, 48, 50) ;
c) les segments articulés l'un par rapport à l'autre (8, 9, 10) peuvent être déployés par l'action des moyens (30, 31), coopérant avec la douille (5), jusqu'à une limite (28, 29), qui peut être réglée en tournant le jeu de tubes (1).

2. Dispositif selon la revendication 1, caractérisé en ce qu'il y a trois segments (8, 9, 10) qui se trouvent, à l'état étiré, dans la douille (5).

3. Dispositif selon l'une des revendications 1, 2, caractérisé en ce que le segment du milieu (9) est pourvu d'un point de rotation (9") qui peut se déplacer en sens axial dans la douille (5).

4. Dispositif selon l'une des revendications 1 à 3, caractérisé en ce que la douille (5) a la forme d'un tube.

5. Dispositif selon l'une des revendications 1 à 4, caractérisé en ce que les segments (8, 9, 10) ont une telle longueur qu'en position zig-zag, la distance entre leurs charnières (13, 14) et l'axe de la douille soit un multiple du diamètre de la douille (5).

6. Dispositif selon l'une des revendications 1 à 5, caractérisé en ce que les moyens destinés à abattre les minéraux sont de gicleurs (15, 16) fixés aux charnières (13, 14) qui sont montés de telle façon que le jet de liquide soit orienté en direction opposée à la douille (5), que les segments (8, 9, 10) soient creux et que le liquide puisse s'écouler d'un segment à l'autre.

7. Dispositif selon la revendication 1, caractérisé en ce qu'il y a deux segments qui se trouvent, à l'état étiré, dans la douille (5) et que cette douille est munie d'une seule rainure longitudinale.

8. Dispositif selon l'une des revendications 1 à 7, caractérisé en ce que les moyens (3, 20, 31), coopérant avec la douille (5) et pouvant exercer une pression axiale sur les segments extérieurs (8, 10), se composent d'un piston plongeur (3) hydraulique qui coopère avec la douille (5), et qui, moyennant une charnière (4), exerce une pression axiale sur le segment (8) orienté vers le jeu de tubes (1), alors que le dernier segment (10) - orienté dans une direction opposée au jeu de tubes - s'appuye en charnière sur le bout (11) de la douille (5).

9. Dispositif selon l'une des revendications 1 à 8, caractérisé en ce que le piston plongeur (3) est étanchéié contre une douille (25) qui coopère, moyennant un filet de vis (24), avec la partie inférieure du jeu de tubes (1), alors que ce filet de vis (24) a un pas qui est opposé à celui des jonctions du jeu de tubes (1), que la douille (25) peut pivoter par rapport à la douille (5) des segments et qu'un buttoir (29) sur la douille (25) limite la longueur de coup du piston plongeur (3) par rapport à la douille (25).

10. Dispositif selon la revendication 1, caractérisé en ce que le dispositif de cylindre à piston plongeur hydraulique se compose de la partie inférieure du jeu de tubes (1), qui sert de paroi du cylindre, et de la partie (50) servant de piston, alors que, entre ce piston (50) - qui constitue le bout supérieur de la partie inférieure (40) du jeu de tubes, et la partie inférieure du jeu de tubes (1), qui sert de paroi du cylindre, il existe un espace de cylindre (48), qu'on a prévu des moyens destinés à faire mouvoir le piston (50) et cela de telle façon que la pression du liquide dans le jeu de tubes (1), respectivement dans l'espace annulaire entre le jeu de tubes et la paroi du trou de forage, peut être alternativement augmentée ou baissée et qu'il y a des moyens (45) et (49) servant à mener le liquide à l'espace de cylindre (48) et à l'évacuer de nouveau de cet espace.
